# EUROPÄISCHE PATENTSCHRIFT

(11) **EP 2 118 453 B1**
(45) Veröffentlichungstag und Bekanntmachung des Hinweises auf die Patenterteilung: **11.07.2012**
(21) Anmeldenummer: 08708809.2
(22) Anmeldetag: 08.02.2008
(51) Int. Cl.: F01L 1/344

(54) **VORRICHTUNG ZUR VARIABLEN EINSTELLUNG DER STEUERZEITEN VON GASWECHSELVENTILEN EINER BRENNKRAFTMASCHINE**
APPARATUS FOR THE VARIABLE SETTING OF THE CONTROL TIMES OF GAS EXCHANGE VALVES OF AN INTERNAL COMBUSTION ENGINE
DISPOSITIF DE RÉGLAGE VARIABLE DES TEMPS DE COMMANDE DE SOUPAPES D'ÉCHANGE GAZEUX D'UN MOTEUR À COMBUSTION INTERNE

(30) Priorität: 13.02.2007 DE 102007007072
(43) Veröffentlichungstag der Anmeldung: 18.11.2009
(73) Patentinhaber: Schaeffler Technologies AG & Co. KG, 91074 Herzogenaurach (DE)
(72) Erfinder: STRAUSS, Andreas, 91301 Forchheim (DE); BUSSE, Michael, 91074 Herzogenaurach (DE); DIETZ, Joachim, 96158 Frensdorf (DE)
(86) Internationale Anmeldenummer: PCT/EP2008/051533
(87) Internationale Veröffentlichungsnummer: WO 2008/098874

(56) Entgegenhaltungen:
- EP-A- 1 452 700
- DE-A1- 10 128 694
- US-A1- 2003 121 486
- US-B1- 6 439 181

## Beschreibung

### Gebiet der Erfindung

Die Erfindung betrifft eine Vorrichtung zur variablen Einstellung der Steuerzeiten von Gaswechselventilen einer Brennkraftmaschine mit einem Außenrotor und einem relativ zu diesem drehbar angeordneten Innenrotor, wobei eines der Bauteile in Antriebsverbindung mit der Kurbelwelle und das andere Bauteil in Antriebsverbindung mit einer Nockenwelle steht. Die Vorrichtung weist zumindest einen Druckraum auf und jeder Druckraum ist in zwei gegeneinander wirkende Druckkammern unterteilt ist. Über mehrere Druckmittelkanäle kann den Druckkammern Druckmittel zugeführt, bzw. von diesen abgeführt werden. Weiterhin sind mehrere Drehwinkelbegrenzungsvorrichtungen vorgesehen, wobei jede Drehwinkelbegrenzungsvorrichtung einen entriegelten und einen eingeriegelten Zustand einnehmen kann, wobei die Verriegelungszustände durch Druckmittelzufuhr zu bzw. Druckmittelabfuhr von der jeweiligen Drehwinkelbegrenzungsvorrichtung eingestellt werden können. Jede der Drehwinkelbegrenzungsvorrichtungen kann zwei mögliche Verriegelungszustände einnehmen, nämlich einen eingeriegelten Zustand, bei dem durch die jeweilige Drehwinkelbegrenzungsvorrichtung zwischen den Rotoren eine mechanische Kopplung hergestellt ist, und einen entriegelten Zustand, bei dem die mechanische Kopplung zwischen den Rotoren durch die jeweilige Drehwinkelbegrenzungsvorrichtung aufgehoben ist.

### Hintergrund der Erfindung

In modernen Brennkraftmaschinen werden Vorrichtungen zur variablen Einstellung der Steuerzeiten von Gaswechselventilen eingesetzt, um die Phasenrelation zwischen Kurbelwelle und Nockenwelle in einem definierten Winkelbereich, zwischen einer maximalen Früh- und einer maximalen Spätposition, variabel gestalten zu können. Zu diesem Zweck ist die Vorrichtung in einen Antriebsstrang integriert, über welchen ein Drehmoment von der Kurbelwelle auf die Nockenwelle übertragen wird. Dieser Antriebsstrang kann beispielsweise als Riemen-, Ketten- oder Zahnradtrieb realisiert sein.

Die Vorrichtung umfasst zumindest zwei gegeneinander verdrehbare Rotoren, wobei ein Rotor in Antriebsverbindung mit der Kurbelwelle steht und der andere Rotor drehfest mit der Nockenwelle verbunden ist. Die Vorrichtung umfasst zumindest einen Druckraum, welcher mittels eines bewegbaren Elementes in zwei gegeneinander wirkende Druckkammern unterteilt wird. Das bewegliche Element steht mit mindestens einem der Rotoren in Wirkverbindung. Durch Druckmittelzufuhr zu den Druckkammern, bzw. durch Druckmittelabfuhr von den Druckkammern, wird das bewegliche Element innerhalb des Druckraums verschoben, wodurch eine gezielte Verdrehung der Rotoren zueinander und somit der Nockenwelle zur Kurbelwelle bewirkt wird.

Dabei wirkt eine der Druckkammern jedes Druckraums als Voreil- und die andere als Nacheilkammer. Durch Druckmittelzufuhr zu den Voreilkammern bei gleichzeitigem Druckmittelabfluss von den Nacheilkammern wird der mit der Nockenwelle zusammenwirkende Rotor relativ zu dem mit der Kurbelwelle zusammenwirkenden Rotor in Richtung einer maximalen Frühposition verdreht. Durch Druckmittelzufuhr zu den Nacheilkammern bei gleichzeitigem Druckmittelabfluss von den Voreilkammern wird der mit der Nockenwelle zusammenwirkende Rotor relativ zu dem mit der Kurbelwelle zusammenwirkenden Rotor in Richtung einer maximalen Spätposition verdreht.

Der Druckmittelzufluss zu bzw. der Druckmittelabfluss von den Druckkammern wird mittels einer Kontrolleinheit, in der Regel einem hydraulischen Wegeventil (Steuerventil), gesteuert. Die Kontrolleinheit wiederum wird mittels eines Reglers gesteuert, welcher mit Hilfe von Sensoren die Istposition der Nockenwelle in der Brennkraftmaschine bestimmt und mit einer Sollposition, die insbesondere abhängig ist von der Motordrehzahl und dem Lastzustand der Brennkraftmaschine, vergleicht. Wird ein Unterschied zwischen beiden Positionen festgestellt, wird ein Signal an die Kontrolleinheit gesendet, welche die Druckmittelströme zu den Druckkammern diesem Signal anpasst.

Um die Funktion der Vorrichtung zu gewährleisten, muss der Druck im Druckmittelkreislauf der Brennkraftmaschine einen bestimmten Wert übersteigen. Da das Druckmittel in der Regel von der Ölpumpe der Brennkraftmaschine bereitgestellt wird und der bereitgestellte Druck somit synchron zu der Drehzahl der Brennkraftmaschine ansteigt, ist unterhalb einer bestimmten Drehzahl der Öldruck noch zu gering um die Phasenlage der Rotoren gezielt zu verändern bzw. zu halten. Dies kann beispielsweise während der Startphase oder während der Leerlaufphase der Fall sein. Während dieser Phasen würde die Vorrichtung unkontrollierte Schwingungen ausführen, was zu erhöhten Geräuschemissionen, erhöhtem Verschleiß, unruhigem Lauf und erhöhten Emissionen der Brennkraftmaschine führen würde. Um dies zu verhindern, können mechanische Verriegelungseinrichtungen vorgesehen sein, die während der kritischen Betriebsphasen der Brennkraftmaschine die beiden Rotoren drehfest miteinander koppeln, wobei diese Koppelung durch Druckmittelbeaufschlagung der Verriegelungseinrichtung aufgehoben werden kann.

Eine derartige Vorrichtung ist beispielsweise aus der US 6,439,181 B1 bekannt, bei der ein Außenrotor drehbar auf einem als Flügelrad ausgebildeten Innenrotor gelagert ist, wobei zwischen Außenrotor und Innenrotor mehrere Druckräume gebildete werden, welche mittels der Flügel jeweils in zwei gegeneinander wirkende Druckkammern unterteilt sind. Weiterhin sind zwei Drehwinkelbegrenzungsvorrichtungen vorgesehen, wobei eine Drehwinkelbegrenzungsvorrichtung in eingeriegeltem Zustand eine relative Verdrehung der Rotoren zueinander auf einen Winkelbereich zwischen einer maximalen Spätposition und einer definierten Mittenposition (Verriegelungsposition) beschränkt. Die andere Drehwinkelbegrenzungsvorrichtung erlaubt in eingeriegeltem Zustand eine Verdrehung des Innenrotors zum Außenrotor in einen Winkelbereich zwischen der maximalen Frühposition und der Mittenposition. Befinden sich beide Drehwinkelbegrenzungsvorrichtungen in eingeriegeltem Zustand, so ist die Phasenlage des Innenrotors zum Außenrotor auf die Mittenposition (Verriegelungsposition) beschränkt. Des Weiteren ist in dieser Ausführungsform ein Hilfssteuerungsmechanismus vorgesehen, der in eingeriegeltem Zustand die relative Phasenlage des Innenrotors gegenüber dem Außenrotor auf einen Winkelbereich zwischen einer mittleren Spätposition und der maximalen Frühposition beschränkt.

In der Verriegelungsstellung greift jeweils ein mit einer Kraft in Richtung des Innenrotors in einer Aufnahme des Außenrotors angeordnete Verriegelungsplatte jeweils in eine an dem Innenrotor gegenüberstehend ausgebildete Verriegelungsvertiefung ein, wodurch die jeweilige Drehwinkelbegrenzungsvorrichtung vom ent- in den eingeriegelten Zustand übergeht. Jede der Drehwinkelbegrenzungsvorrichtungen kann durch Druckmittelbeaufschlagung der jeweiligen Verriegelungsvertiefung vom eingeriegelten in den entriegelten Zustand überführt werden. Dabei drängt das Druckmittel die Verriegelungsplatten in deren Aufnahme zurück, wodurch die mechanische Kopplung des Innenrotors mit dem Außenrotor aufgehoben wird.

Die Druckmittelbeaufschlagung der Verriegelungsvertiefungen erfolgt jeweils über eine Verbindungsleitung mit den Druckkammern. Dabei werden die zugehörigen Verriegelungsvertiefungen der beiden Drehwinkelbegrenzungsvorrichtungen, die im eingeriegelten Zustand die Phasenlage des Innenrotors zum Außenrotor auf die Mittenposition beschränken, jeweils über eine der als Nacheil- bzw. als Voreilkammern wirkenden Druckkammern mit Druckmittel versorgt, während die mit dem Hilfssteuerungsmechanismus korrespondierende Verriegelungsvertiefung ebenfalls mit einer der als Nacheilkammern wirkenden Druckkammern kommuniziert.

Nachteilig an der dargestellten Ausführungsform wirkt sich der Umstand aus, dass die Drehwinkelbegrenzungsvorrichtungen und der Hilfssteuerungsmechanismus über den in den Druckkammern herrschenden Druck gesteuert werden. Bei einem Motorstart kann mit steigendem Druckmitteldruck in den Druckkammern die Vorrichtung ungewollt entriegelt und die Phasenrelation zwischen Kurbelwelle und Nockenwelle durch die auf letztere wirkenden Reibmomente in Richtung der maximalen Spätposition verstellt werden. Des Weiteren ist bei dieser Ausführungsform ein Vorspannbauteil erforderlich, um bei einem Motorstart der Brennkraftmaschine in einer maximalen oder in einer mittleren Spätposition durch die Wirkung der Vorspannkraft des Vorspannbauteils entgegen der auf die Nockenwelle wirkenden Reibmomente eine Verstellung in die Verriegelungsposition zu ermöglichen. Dabei gelangt die Vorrichtung erst zeitlich verzögert in den verriegelten Zustand, wobei der Innenrotor gegenüber dem Außenrotor aufgrund der auf die Nockenwelle wirkenden Wechseldrehmomente aus den Reaktionskräften aus der Betätigung der Gaswechselventile periodische Schwenkbewegungen ausführt. Dies führt zu erhöhten Geräuschemissionen, erhöhtem Verschleiß, unruhigem Lauf und erhöhten Emissionen der Brennkraftmaschine.

Ferner ist in dieser Ausführungsform vorgesehen, während der Stopp- und Startphasen der Brennkraftmaschine sämtliche Druckkammern und sämtliche Verriegelungsvertiefungen mit einem Tank zu verbinden, was zu einer Mangelversorgung der Vorrichtung mit Schmiermittel und damit zu erhöhtem Verschleiß führt. Dieser Umstand wirkt sich weiterhin dadurch nachteilig aus, dass vor einer Verstellung der Vorrichtung die entleerten Druckkammern mit Druckmittel gefüllt werden müssen und der Verstellvorgang somit zeitlich verzögert wird.

Die US 2003/121486 A1 zeigt einen Nockenwellenversteller mit zwei Verriegelungsmechanismen, deren Zustände mittels einer separaten, von den Druckmittelkanälen der Druckkammern verschiedenen, Steuerleitung steuerbar sind.

### Zusammenfassung der Erfindung

Der Erfindung liegt die Aufgabe zu Grunde, eine Vorrichtung zur variablen Einstellung der Steuerzeiten von Gaswechselventilen einer Brennkraftmaschine und ein Verfahren zur Steuerung einer Vorrichtung zur variablen Einstellung der Steuerzeiten von Gaswechselventilen einer Brennkraftmaschine zu schaffen, wobei der Innenrotor relativ zum Außenrotor in einer mittleren Phasenlage zwischen der maximalen Früh- und der maximalen Spätposition mechanisch verriegelt werden kann. Dabei soll ein sicheres Verriegeln außerhalb des normalen Motorbetriebs der Brennkraftmaschine bei Stopp- und Startvorgängen der Brennkraftmaschine gewährleistet und die Vorrichtung jederzeit ausreichend mit Schmiermittel versorgt sein. Weiterhin soll nach einer Entriegelung ein sicheres Verstellen der Vorrichtung in einen geregelten Zustand ermöglicht werden.

Erfindungsgemäß wird die Aufgabe dadurch gelöst, dass die Verriegelungszustände zumindest einer ersten und einer zweiten Drehwinkelbegrenzungsvorrichtungen mittels einer separaten, von den Druckmittelkanälen der Druckkammern verschiedenen, Steuerleitung steuerbar sind und die Verriegelungszustände zumindest einer dritten Drehwinkelbegrenzungsvorrichtung unabhängig von zumindest einer ersten und einer zweiten Drehwinkelbegrenzungsvorrichtung steuerbar sind.

Erfindungsgemäß sind mehrere Drehwinkelbegrenzungsvorrichtungen vorgesehen. Da die Steuerleitung zumindest einer ersten und einer zweiten Drehwinkelbegrenzungsvorrichtung separat zu den die Druckkammern versorgenden Druckmittelkanälen und Druckmittelleitungen ausgeführt ist, können die Verriegelungszustände durch Druckmittelzufuhr zu bzw. Druckmittelabfuhr von der ersten und der zweiten Drehwinkelbegrenzungsvorrichtung über die separate Steuerleitung unabhängig von dem in den Druckkammern herrschenden Druck eingestellt werden. Weiter werden erfindungsgemäß die Verriegelungszustände von zumindest einer dritten Drehwinkelbegrenzungsvorrichtung unabhängig von der ersten und der zweiten Drehwinkelbegrenzungsvorrichtung eingestellt. Beispielsweise ist über den in zumindest einer der Druckkammern herrschenden Druck, die dritte Drehwinkelbegrenzungsvorrichtung unabhängig von der ersten und der zweiten Drehwinkelbegrenzungsvorrichtung steuerbar. Durch Druckmittelabfuhr über eine der Druckkammern ist es beispielsweise so möglich, die dritte Drehwinkelbegrenzungsvorrichtung in den eingeriegelten Zustand zu überführen oder in diesem zu halten. Gleichzeitig können die erste und die zweite Drehwinkelbegrenzungsvorrichtung durch Druckmittelbeaufschlagung über die separate Steuerleitung in den entriegelten Zustand überführt oder in diesem gehalten werden. Vorteilhafterweise kann so während eines Abstellvorgangs der Brennkraftmaschine der Innenrotor relativ zum Außenrotor in einem definierten Winkelbereich, der die Verriegelungsposition enthält, abgestellt werden. Des Weiteren ist es somit möglich, während eines Startvorgangs der Brennkraftmaschine über die separate Steuerleitung Druckmittel von der ersten und der zweiten Drehwinkelbegrenzungsvorrichtung abzuführen, wodurch diese in den eingeriegelten Zustand überführt oder in diesem gehalten werden können. Auf diese Weise kann die Vorrichtung während der Startphase unabhängig von dem in den Druckkammern herrschenden Druck in einer mittleren Phasenlage mechanisch fixiert und ein selbsttätiges Entriegeln durch den ansteigenden Systemdruck bzw. eine ungewollte Verstellung der Vorrichtung sicher vermieden werden. Gleichzeitig kann über das Steuerventil zumindest eine der Druckkammern mit der Pumpe verbunden werden, wodurch eine ausreichende Versorgung der Vorrichtung mit Schmiermittel selbst während der Startphase und während der Motorstopphase gewährleistet ist.

Denkbar ist auch, dass zumindest eine dritte Drehwinkelbegrenzungsvorrichtung über eine weitere separate Steuerleitung unabhängig von zumindest einer ersten und einer zweiten Drehwinkelbegrenzungsvorrichtung steuerbar ist.

In einer Konkretisierung der Erfindung sind die Verriegelungszustände zumindest einer dritten Drehwinkelbegrenzungsvorrichtung ausschließlich über den in zumindest einer der Druckkammern herrschenden Druck steuerbar.

In einer bevorzugten Variante der Erfindung ist vorgesehen, dass zum Ansteuern der Verriegelungszustände einer dritten Drehwinkelbegrenzungsvorrichtung eine Verbindungsleitung mit zumindest einer der Druckkammern oder mit einem der Druckmittelkanäle kommuniziert.

In einer Ausgestaltung der Erfindung ist vorgesehen, dass zum Ansteuern der Verriegelungszustände einer ersten und einer zweiten Drehwinkelbegrenzungsvorrichtung, diese mittels einer separaten, von den Druckmittelleitungen verschiedenen, Steuerleitung verbunden sind, wobei die Steuerleitung weder mit den Druckmittelkanälen noch mit den Druckkammern kommuniziert.

In einer weiteren Konkretisierung der Erfindung ist vorgesehen, dass die Verriegelungszustände der dritten Drehwinkelbegrenzungsvorrichtung ausschließlich über den in einer oder mehreren als Nacheilkammern wirkenden Druckkammern herrschenden Druck gesteuert werden. Vorteilhafterweise ist bei eingeriegelter erster und zweiter Drehwinkelbegrenzungsvorrichtung der Innenrotor relativ zum Außenrotor in einer Verriegelungsposition fixiert.

Die dritte Drehwinkelbegrenzungsvorrichtung kann erfindungsgemäß im eingeriegelten Zustand eine Phasenlage des mit der Nockenwelle zusammenwirkenden Rotors relativ zu dem mit der Kurbelwelle zusammenwirkenden Rotor auf einen Winkelbereich zwischen der maximalen Frühposition und der Verriegelungsposition beschränken.

In einer weiteren Ausgestaltung der Erfindung ist vorgesehen, dass die dritte Drehwinkelbegrenzungsvorrichtung im eingeriegelten Zustand die Drehung des mit der Nockenwelle zusammenwirkenden Rotors relativ zu dem mit der Kurbelwelle zusammenwirkenden Rotor bei Einnahme der Verriegelungsposition in Richtung der maximalen Spätposition verhindert.

Die erste Drehwinkelbegrenzungsvorrichtung kann im eingeriegelten Zustand eine Phasenlage des mit der Nockenwelle zusammenwirkenden Rotor relativ zu dem mit der Kurbelwelle zusammenwirkenden Rotor auf einen Winkelbereich zwischen der maximalen Spätposition und der Verriegelungsposition beschränken.

In einer Ausgestaltung der Erfindung ist vorgesehen, dass die erste Drehwinkelbegrenzungsvorrichtung im eingeriegelten Zustand die Drehung des mit der Nockenwelle zusammenwirkenden Rotors relativ zu dem mit der Kurbelwelle zusammenwirkenden Rotor bei Einnahme der Verriegelungsposition in Richtung einer maximalen Frühposition verhindert.

Die zweite Drehwinkelbegrenzungsvorrichtung kann im eingeriegelten Zustand eine Phasenlage des mit der Nockenwelle zusammenwirkenden Rotors relativ zu dem mit der Kurbelwelle zusammenwirkenden Rotors auf einen Winkelbereich zwischen der maximalen Frühposition und der Verriegelungsposition beschränken.

In einer Ausgestaltung der Erfindung ist vorgesehen, dass die zweite Drehwinkelbegrenzungsvorrichtung im eingeriegelten Zustand die Drehung des mit der Nockenwelle zusammenwirkenden Rotors relativ zu dem mit der Kurbelwelle zusammenwirkenden Rotor bei Einnahme der Verriegelungsposition in Richtung einer maximalen Spätposition verhindert.

In einer Ausbildung der Erfindung ist ein Steuerventil vorgesehen, das die Druckmittelzufuhr zu und den Druckmittelabfluss von den Druckmittelkanälen und der Steuerleitung steuert.

In einer konkretisierten Ausbildung der Erfindung weist das Steuerventil zwei Arbeitsanschlüsse auf, wobei der erste Arbeitsanschluss mit den ersten Druckkammern und der zweite Arbeitsanschluss mit den zweiten Druckkammern kommuniziert und die Steuerleitung ventilseitig ausschließlich mit einem separat zu den Arbeitsanschlüssen ausgebildeten Steueranschluss kommuniziert.

In der erfindungsgemäßen Vorrichtung ist ein Verriegelungsmechanismus vorgesehen, mittels dessen der Außenrotor mit dem Innenrotor in einer Verriegelungsposition zwischen einer maximalen Früh- und einer maximalen Spätposition mechanisch koppelbar ist. Es sind zumindest drei Drehwinkelbegrenzungsvorrichtungen als Verriegelungsmechanismus vorgesehen, wobei jede dieser Drehwinkelbegrenzungsvorrichtungen aus einem federbeaufschlagten Verriegelungsstift besteht, welcher axial in einer Bohrung des Innenrotors angeordnet ist. Jeder Verriegelungsstift wird mittels einer Feder in Richtung des Außenrotors mit einer Kraft beaufschlagt. An dem Außenrotor oder an einem mit diesem fest verbundenen Deckel sind drei Verriegelungskulissen ausgebildet, die den Verriegelungsstiften in bestimmten Betriebspositionen der Vorrichtung gegenüberstehen. In diesen Betriebspositionen können die Stifte in die Verriegelungskulissen axial eingreifen, wodurch eine mechanische Kopplung zwischen dem Außenrotor und dem Innenrotor herbeigeführt wird. Dabei geht die jeweilige Drehwinkelbegrenzungsvorrichtung vom ent- in den eingeriegelten Zustand über. In anderen Betriebspositionen, in denen der jeweilige Verriegelungsstift der zugehörigen Verriegelungskulisse nicht gegenübersteht, wird der jeweilige Verriegelungsstift durch den mit dem Außenrotor fest verbundenen Deckel überdeckt und kann nicht in die zugehörige Kulisse eingreifen, so dass die jeweilige Drehwinkelbegrenzungsvorrichtung im entriegelten Zustand gehalten wird.

Durch Druckmittelbeaufschlagung der jeweiligen Verriegelungskulisse wird jede der Drehwinkelbegrenzungsvorrichtungen vom eingeriegelten in den entriegelten Zustand überführt werden. Dabei drängt das Druckmittel die jeweiligen Verriegelungsstifte in deren Bohrung zurück, wodurch die mechanische Kopplung des Innenrotors mit dem Außenrotor aufgehoben wird.

Bei jeder der Drehwinkelbegrenzungsvorrichtungen werden durch Druckmittelzufuhr zu bzw. Druckmittelabfuhr von den einzelnen Drehwinkelbegrenzungsvorrichtungen zwei mögliche Verriegelungszustände eingestellt, nämlich ein eingeriegelter Zustand, bei dem der jeweilige Verriegelungsstift der zugehörigen Verriegelungskulisse gegenübersteht und von dieser Druckmittel abgeführt wird, so dass der jeweilige Verriegelungsstift in die zugehörige Verriegelungskulisse eingreifen kann, wodurch zwischen den Rotoren eine mechanische Kopplung hergestellt wird, und ein entriegelter Zustand, bei dem die jeweilige Verriegelungskulisse mit Druckmittel beaufschlagt wird und der jeweilige Verriegelungsstift in die Bohrung durch das Druckmittel zurückgedrängt wird, wodurch die mechanische Kopplung zwischen den Rotoren durch die jeweilige Drehwinkelbegrenzungsvorrichtung aufgehoben wird.

In einer alternativen Ausgestaltung kann eine oder können mehrere Drehwinkelbegrenzungsvorrichtungen als Verriegelungselement ausgeführt sein, wobei in der Verriegelungsposition ein Verriegelungsstift des Verriegelungselements in eine dem Verriegelungsstift angepasste Aussparung oder in ein dem Verriegelungsstift angepasstes Sackloch eingreift.

Vorteilhafterweise sind in einer bevorzugten Variante der Erfindung eine erste, eine zweite und eine dritte Drehwinkelbegrenzungsvorrichtung vorgesehen, wobei die erste Drehwinkelbegrenzungsvorrichtung im eingeriegelten Zustand die relative Phasenlage des Innenrotors zum Außenrotor auf einen Bereich zwischen der maximalen Spät- und der Verriegelungsposition beschränkt, während die zweite Drehwinkelbegrenzungsvorrichtung im eingeriegelten Zustand eine Phasenlage zwischen der maximalen Frühposition und der Verriegelungsposition zulässt. Die dritte Drehwinkelbegrenzungsvorrichtung beschränkt im eingeriegelten Zustand die relative Phasenlage des Innenrotors zum Außenrotor auf einen Bereich zwischen der maximalen Frühposition und der Verriegelungsposition. Dadurch wird erreicht, dass während der kritischen Betriebsphasen außerhalb des normalen Motorbetriebs der Brennkraftmaschine, beispielweise während der Motorstartphase oder der Motorstop- bzw. Leerlaufphase, in denen der Druckmitteldruck zu gering ist, um die Phasenlage der Rotoren gezielt zu verändern bzw. zu halten, bei Einnahme der Verriegelungsposition eine Verstellung der relativen Phasenlage der Rotoren zueinander durch die auf die Nockenwelle wirkenden Reibmomente in Richtung der maximalen Spätposition über die Verriegelungsposition hinaus verhindert wird. Somit ist sichergestellt, dass der Innenrotor relativ zum Außenrotor in einer Verriegelungsposition in einer mittleren Phasenlage mechanisch fixiert werden kann.

Jede der Drehwinkelbegrenzungsvorrichtungen kann durch Druckmittelbeaufschlagung von dem eingeriegelten in den entriegelten Zustand überführt werden. Dabei kommunizieren die erste und die zweite Drehwinkelbegrenzungsvorrichtung, die im eingeriegelten Zustand die relative Rotation der Rotoren zueinander auf einen Bereich zwischen der maximalen Spät- und der Verriegelungsposition bzw. auf einen Bereich zwischen der maximalen Früh- und der Verriegelungsposition beschränken, mit einer separaten Steuerleitung. Die dritte Drehwinkelbegrenzungsvorrichtung, die im eingeriegelten Zustand die relative Drehung des Innenrotors zum Außenrotor auf einen Bereich zwischen der maximalen Früh- und der Verriegelungsposition beschränkt, kommuniziert über eine Verbindungsleitung, beispielsweise über eine Wurmnut, mit zumindest einer der Druckkammern oder der Druckmittelkanäle.

Vorteilhafterweise ist die Steuerleitung separat zu den Druckmittelleitungen und den Druckmittelkanälen ausgeführt, die die Druckkammern mit Druckmittel versorgen. Somit können die Verriegelungszustände der ersten und der zweiten Drehwinkelbegrenzungsvorrichtung unabhängig von den in den Druckkammern herrschenden Drücken über die separate Steuerleitung angesteuert und in den eingeriegelten oder in den entriegelten Zustand überführt oder in diesem gehalten werden. Weiterhin ist dadurch sichergestellt, dass die Vorrichtung im entriegelten Zustand in beiden Verstellrichtungen durch wechselnde Druckmittelbeaufschlagung der als Voreilkammern bzw. der als Nacheilkammern wirkenden Druckkammern jeweils über die Verriegelungsposition hinaus verstellt werden kann.

Da die Steuerleitung unabhängig von den die Vorrichtung versorgenden Druckmittelleitungen ausgebildet ist, können während der Startphase der Brennkraftmaschine die erste und zweite Drehwinkelbegrenzungsvorrichtung über die Steuerleitung und über das Steuerventil mit dem Tank verbunden werden. Auf diese Weise kann die Vorrichtung unabhängig von dem in den Druckkammern herrschenden Druck in einer mittleren Phasenlage mechanisch fixiert und ein selbsttätiges Entriegeln bzw. ein ungewolltes Verstellen der Vorrichtung auch bei ansteigendem Systemdruck sicher unterbunden werden.

Gleichzeitig kann über das Steuerventil zumindest eine der Druckkammern mit dem Druckmittelzulauf verbunden werden, wodurch eine ausreichende Versorgung der Vorrichtung mit Schmiermittel selbst während der Startphase und während der Motorstoppphase gewährleistet ist.

Insbesondere kann vorgesehen sein, dass die Verriegelungszustände der dritten Drehwinkelbegrenzungsvorrichtung, die im eingeriegelten Zustand die relative Phasenlage des Innenrotors zum Außenrotor auf einen Bereich zwischen der maximalen Frühposition und der Verriegelungsposition beschränkt, über den in einer oder mehreren als Nacheilkammern wirkenden Druckkammern herrschenden Druck zu steuern. Hierdurch ist es weiterhin möglich, während des Abstellvorgangs den Innenrotor relativ zum Außenrotor in einem definierten Winkelbereich zwischen einer maximalen Frühposition und der Verriegelungsposition abzustellen. Bereits während des Abstellvorgangs oder alternativ während des Neustarts der Brennkraftmaschine gelangt der Innenrotor automatisch unmittelbar in die Verriegelungsposition, wobei eine drehfeste mechanische Verbindung zwischen den Rotoren mittels der Drehwinkelbegrenzungsvorrichtungen hergestellt wird.

Alternativ wird die erfindungsgemäße Aufgabe durch ein Verfahren zur Steuerung einer Vorrichtung zur Einstellung der Steuerzeiten von Gaswechselventilen einer Brennkraftmaschine gelöst, bei dem die Verriegelungszustände zumindest einer ersten und einer zweiten Drehwinkelbegrenzungsvorrichtungen mittels einer separaten Steuerleitung gesteuert werden, und die Verriegelungszustände zumindest einer dritten Drehwinkelbegrenzungsvorrichtung unabhängig von zumindest einer ersten und einer zweiten Drehwinkelbegrenzungsvorrichtung gesteuert werden. Das erfindungsgemäß vorgeschlagene Verfahren dient insbesondere der Steuerung der vorbeschriebenen Vorrichtung zur Einstellung der Steuerzeiten von Gaswechselventilen einer Brennkraftmaschine.

In einer Ausbildung der Erfindung ist vorgesehen, dass die erste und die zweite Drehwinkelbegrenzungsvorrichtung durch Druckmittelabfuhr aus der separaten Steuerleitung in den eingeriegelten Zustand überführt oder in diesem gehalten werden und gleichzeitig eine Druckmittelbeaufschlagung der als Nacheilkammern wirkenden Druckkammern unter gleichzeitigem Ausstoß von Druckmittel aus den als Voreilkammern wirkenden Druckkammern erfolgt. Vorteilhafterweise kann die Vorrichtung während der Startphase der Brennkraftmaschine unabhängig von dem in den Druckkammern herrschenden Druck in einer mittleren Phasenlage mechanisch fixiert und ein selbsttätiges Entriegeln bzw. ein ungewolltes Verstellen der Vorrichtung auch bei ansteigendem Systemdruck sicher unterbunden werden. Gleichzeitig kann über das Steuerventil zumindest eine der Druckkammern mit dem Druckmittelzulauf verbunden werden, wodurch eine ausreichende Versorgung der Vorrichtung mit Schmiermittel selbst während der Startphase gewährleistet ist.

In einer Ausgestaltung der Erfindung ist vorgesehen, dass die erste und die zweite Drehwinkelbegrenzungsvorrichtung durch Druckmittelbeaufschlagung der separaten Steuerleitung in den entriegelten Zustand überführt oder in diesem gehalten werden und gleichzeitig eine Druckmittelbeaufschlagung der als Voreilkammern wirkenden Druckkammern unter gleichzeitigem Ausstoß von Druckmittel aus den als Nacheilkammern wirkenden Druckkammern erfolgt. Vorteilhafterweise kann dabei vorgesehen sein, dass die Phasenlage des mit der Nockenwelle zusammenwirkenden Rotors relativ zu dem mit der Kurbelwelle zusammenwirkenden Rotors auf einen Winkelbereich zwischen der maximalen Frühposition und der Verriegelungsposition beschränkt wird. Insbesondere kann vorgesehen sein, dass die Verriegelungszustände der dritten Drehwinkelbegrenzungsvorrichtung, die im eingeriegelten Zustand die relative Phasenlage des Innenrotors zum Außenrotor auf einen Bereich zwischen der maximalen Frühposition und der Verriegelungsposition beschränkt, über den in einer oder mehreren als Nacheilkammern wirkenden Druckkammern herrschenden Druck zu steuern. Hierdurch ist es möglich, während des Abstellvorgangs der Brennkraftmaschine den Innenrotor relativ zum Außenrotor in einem definierten Winkelbereich zwischen einer maximalen Frühposition und der Verriegelungsposition abzustellen. Bereits während des Abstellvorgangs oder alternativ während des Neustarts der Brennkraftmaschine gelangt der Innenrotor automatisch unmittelbar in die Verriegelungsposition, wobei eine drehfeste mechanische Verbindung zwischen den Rotoren mittels den Drehwinkelbegrenzungsvorrichtungen hergestellt wird.

In einer Ausbildung der Erfindung ist vorgesehen, dass die erste und die zweite Drehwinkelbegrenzungsvorrichtung durch Druckmittelbeaufschlagung der separaten Steuerleitung in den entriegelten Zustand überführt oder in diesem gehalten werden und gleichzeitig eine Druckmittelbeaufschlagung der als Nacheilkammern wirkenden Druckkammern unter gleichzeitigem Ausstoß von Druckmittel aus den als Voreilkammern wirkenden Druckkammern erfolgt. Dadurch wird vorteilhafterweise sichergestellt, dass die Vorrichtung unabhängig von dem in den Druckkammern herrschenden Druck im entriegelten Zustand gehalten und in beide Verstellrichtungen durch wechselnde Druckmittelbeaufschlagung der als Voreilkammern bzw. der als Nacheilkammern wirkenden Druckkammern jeweils in eine geregelte Position über die Verriegelungsposition hinaus verstellt werden kann.

In einer Ausgestaltung der Erfindung ist vorgesehen, dass die erste und die zweite Drehwinkelbegrenzungsvorrichtung durch Druckmittelbeaufschlagung der separaten Steuerleitung im entriegelten Zustand gehalten werden und eine Unterbrechung der Druckmittelzufuhr zu und der Druckmittelabfuhr von den Druckkammern erfolgt. Hierdurch ist es möglich, die Phasenlage der Rotoren zueinander in einer geregelten Position zu halten.

### Kurze Beschreibung der Zeichnungen

Weitere Merkmale der Erfindung ergeben sich aus der nachfolgenden Beschreibung und aus den Zeichnungen, in denen ein Ausführungsbeispiel der Erfindung vereinfacht dargestellt ist. Es zeigen:
- Figur 1: eine tabellarische Darstellung der Schaltstellungen des Steuerventils in den einzelnen Betriebszuständen,
- Figur 2: eine graphische Darstellung des Druckmittelstroms in Abhängigkeit von dem Ventilkolbenhub in den einzelnen Schaltstellungen des Steuerventils,
- Figuren 3-11: schematische Darstellungen eines Querschnitts durch einen der Druckräume mit der Stellung des Verstellflügels (Fig. a), eines Teillängsschnitts der Vorrichtung mit der Stellung des Verriegelungsmechanismus in einzelnen Betriebszuständen (Fig. b) und symbolische Darstellungen der internen Verbindungen in den Schaltstellungen des Steuerventils (Fig. c),
- Figur 3a:: Stellung des Verstellflügels im Druckraum bei Motorstop (Schaltstellung 4),
- Figur 3b: Stellung der Verriegelungsstifte mit den Kulissen im Deckel bei Motorstop (Schaltstellung 4),
- Figur 3c: Schaltstellung des Steuerventils bei Motorstop (Schaltstellung 4),
- Figur 4a: Stellung des Verstellflügels im Druckraum bei Motorstillstand (Schaltstellung 1),
- Figur 4b: Stellung der Verriegelungsstifte mit den Kulissen im Deckel bei Motorstillstand (Schaltstellung 1),
- Figur 4c: Schaltstellung des Steuerventils bei Motorstillstand (Schaltstellung 1),
- Figur 5a ,: Stellung des Verstellflügels im Druckraum bei Motorstart 1 (Schaltstellung 1),
- Figur 5b: Stellung der Verriegelungsstifte mit den Kulissen im Deckel bei Motorstart 1 (Schaltstellung 1),
- Figur 5c: Schaltstellung des Steuerventils bei Motorstart 1 (Schaltstellung 1),
- Figur 6a: Stellung des Verstellflügels im Druckraum bei Motorstart 2 (Schaltstellung 1),
- Figur 6b: Stellung der Verriegelungsstifte mit den Kulissen im Deckel bei Motorstart 2 (Schaltstellung 1),
- Figur 6c: Schaltstellung des Steuerventils bei Motorstart 2 (Schaltstellung 1),
- Figur 7a: Stellung des Verstellflügels im Druckraum bei Motorstart 3 (Schaltstellung 1),
- Figur 7b: Stellung der Verriegelungsstifte mit den Kulissen im Deckel bei Motorstart 3 (Schaltstellung 1),
- Figur 7c: Schaltstellung des Steuerventils bei Motorstart 3 (Schaltstellung 1),
- Figur 8a: Stellung des Verstellflügels im Druckraum bei Entriegelung (Schaltstellung 2),
- Figur 8b: Stellung der Verriegelungsstifte mit den Kulissen im Deckel bei Entriegelung (Schaltstellung 2),
- Figur 8c: Schaltstellung des Steuerventils bei Entriegelung (Schaltstellung 2),
- Figur 9a: Stellung des Verstellflügels im Druckraum bei Verstellung in Richtung Spät (Schaltstellung 2),
- Figur 9b: Stellung der Verriegelungsstifte mit den Kulissen im Deckel bei Figur 9c Verstellung in Richtung Spät (Schaltstellung 2), Schaltstellung des Steuerventils bei Verstellung in Richtung Spät (Schaltstellung 2),
- Figur 10a: Stellung des Verstellflügels im Druckraum bei geregelter Position (Schaltstellung 3),
- Figur 10b: Stellung der Verriegelungsstifte mit den Kulissen im Deckel bei geregelter Position (Schaltstellung 3),
- Figur 10c: Schaltstellung des Steuerventils bei geregelter Position (Schaltstellung 3),
- Figur 11 a: Stellung des Verstellflügels im Druckraum bei Verstellung in Richtung Früh (Schaltstellung 4),
- Figur 11 b: Stellung der Verriegelungsstifte mit den Kulissen im Deckel bei Verstellung in Richtung Früh (Schaltstellung 4),
- Figur 11c: Schaltstellung des Steuerventils bei Verstellung in Richtung Früh (Schaltstellung 4).

### Ausführliche Beschreibung der Zeichnungen

Die Figuren 1 bis 11 zeigen sehr schematisch und beispielhaft eine Ausführungsform der Erfindung mit ihren wesentlichen Teilen in den jeweiligen Betriebszuständen.

In den Figuren 3a bis 11a ist ein Querschnitt durch einen der Druckräume 7 mit zwei gegeneinander arbeitenden Druckkammern 9,10 und der jeweiligen Stellung des Verstellflügels 6 dargestellt. Die erfindungsgemäße Ausführungsform besteht aus mehreren solcher Gruppen von Druckkammern 9,10, beispielsweise können fünf Gruppen von Druckkammern 9,10 vorgesehen sein.

Der Außenrotor 2 ist in einem definierten Winkelbereich drehbar zum Innenrotor 3 angeordnet. Der Winkelbereich wird in einer Drehrichtung des Außenrotors 2 dadurch begrenzt, dass jeder Flügel 6 in einer maximalen Frühposition an einer als Frühanschlag 8a ausgebildeten Begrenzungswand 8 des Druckraums 7 zum Anliegen kommt. Analog wird der Winkelbereich der anderen Drehrichtung dadurch begrenzt, dass jeder Flügel 6 an der anderen Begrenzungswand 8 des Druckraums 7, die in einer maximalen Spätposition als Spätanschlag 8b dient, zum Anliegen kommt. Alternativ kann eine Rotationsbegrenzungsvorrichtung vorgesehen sein, die den Drehwinkelbereich des Außenrotors 2 zum Innenrotor 3 begrenzt.

Durch Druckmittelbeaufschlagung einer Gruppe von Druckkammern 9,10 und Druckentlastung der anderen Gruppe kann die Phasenlage des Außenrotors 2 zum Innenrotor 3 variiert werden. Durch Druckmittelbeaufschlagung beider Gruppen von Druckkammern 9,10 kann die Phasenlage der beiden Rotoren 2,3 zueinander konstant gehalten werden. Alternativ kann vorgesehen sein, keine der Druckkammern 9,10 während Phasen konstanter Phasenlage mit Druckmittel zu beaufschlagen. In den beiden zuletzt beschriebenen Einstellungen ist der Innenrotor 2 gegenüber dem Außenrotor 3 innerhalb der jeweiligen Druckräume 7 hydraulisch eingespannt. Als hydraulisches Druckmittel wird üblicherweise das Schmiermittel der nicht dargestellten Brennkraftmaschine verwendet.

Zur Druckmittelzufuhr zu bzw. Druckmittelabfuhr von den Druckkammern 9,10 ist ein Druckmittelsystem vorgesehen, welches eine nicht dargestellte Druckmittelpumpe, einen ebenfalls nicht dargestellten Tank, ein nicht dargestelltes Steuerventil und mehrere nicht dargestellte Druckmittelleitungen umfasst. Von der Druckmittelpumpe gefördertes Druckmittel wird über eine weitere nicht dargestellte Druckmittelleitung dem Steuerventil zugeführt. Je nach Steuerzustand des Steuerventils wird diese Druckmittelleitung mit den Druckmittelleitungen des Druckmittelsystems verbunden (Figur 1 und Figuren 3c bis 11 c).

Der Innenrotor 3 ist beispielweise mit zwei Gruppen von nicht dargestellten Druckmittelkanälen ausgebildet, wobei sich jeder Druckmittelkanal beispielsweise von einer nicht dargestellten Aufnahme des Innenrotors an der nicht dargestellten Nockenwelle zu einer der Druckkammern 9, 10 erstreckt. Die Druckmittelkanäle des Innenrotors 3 kommunizieren mit jeweils hierfür ausgebildeten Druckmittelleitungen des Druckmittelsystems. Zu diesem Zweck kann insbesondere ein Druckmittelverteiler vorgesehen sein, welcher in der Aufnahme des Innenrotors 3 angeordnet ist. In einer alternativen Ausführungsform ist das Steuerventil als Zentralventil ausgebildet und in der Aufnahme des Innenrotors 3 angeordnet, wobei in diesem Fall das Steuerventil den Druckmittelzulauf direkt mit den Druckmittelkanälen verbindet.

Um die Steuerzeiten (Öffnungs- und Schließzeitpunkte) der Gaswechselventile der Brennkraftmaschine in Richtung früh zu verschieben, wird das dem Steuerventil über das Druckmittelsystem zugeführte Druckmittel über Druckmittelkanäle der Gruppe der ersten Druckkammern 9 geleitet. Gleichzeitig gelangt Druckmittel aus der Gruppe der zweiten Druckkammern 10 über weitere Druckmittelkanäle zum Steuerventil und wird in den Tank ausgestoßen. Dadurch werden die Flügel 6 in Richtung des Frühanschlags 8a verschoben, wodurch eine rotative Bewegung des Innenrotors 3 zum Außenrotor 2 in Drehrichtung der Vorrichtung erreicht wird.

Um die Steuerzeiten der Gaswechselventile der Brennkraftmaschine in Richtung spät zu verschieben, wird das dem Steuerventil über das Druckmittelsystem zugeführte Druckmittel über Druckmittelkanäle der Gruppe der zweiten Druckkammern 10 geleitet. Gleichzeitig gelangt Druckmittel aus der Gruppe der ersten Druckkammern 9 über weitere Druckmittelkanäle zum Steuerventil und wird in den Tank ausgestoßen. Dadurch werden die Flügel 6 in Richtung des Spätanschlags 8b verschoben, wodurch eine rotative Bewegung des Innenrotors 3 zum Außenrotor 2 entgegen der Drehrichtung der Vorrichtung erreicht wird.

Um die Steuerzeiten konstant zu halten, wird die Druckmittelzufuhr zu sämtlichen Druckkammern 9, 10 entweder unterbunden oder zugelassen. Dadurch werden die Flügel 6 innerhalb der jeweiligen Druckräume 7 hydraulisch eingespannt und somit eine rotative Bewegung des Innenrotors 3 relativ zum Außenrotor 2 verhindert.

Während des Starts der Brennkraftmaschine oder während der Leerlaufphasen kann die Druckmittelversorgung der Vorrichtung nicht ausreichen, um die hydraulische Einspannung der Flügel 6 innerhalb der Druckräume 7 zu gewährleisten. Um ein unkontrolliertes Schwingen des Innenrotors 3 relativ zum Außenrotor 3 zu verhindern, ist ein Verriegelungsmechanismus 11 vorgesehen, der eine mechanische Verbindung zwischen den beiden Rotoren 2, 3 herstellt. Dabei ist in einem der Rotoren 2,3 ein Verriegelungsstift 15, 16, 17 angeordnet, während in dem anderen Rotor 2, 3 eine Verriegelungskulisse 18, 19, 20 ausgebildet ist. Befindet sich der Innenrotor 3 in einer definierten Phasenlage (Verriegelungsposition 21) zum Außenrotor 3, so kann der jeweilige Verriegelungsstift 15, 16, 17 in die zugehörige Verriegelungskulissen 18, 19, 20 eingreifen und somit eine mechanisch drehfeste Verbindung zwischen den beiden Rotoren 2, 3 herstellen.

Es hat sich als vorteilhaft herausgestellt, die Verriegelungsposition so zu wählen, dass die Flügel 6 im verriegelten Zustand der Vorrichtung sich in einer Position zwischen dem Frühanschlag 8a und dem Spätanschlag 8b befinden. Ein derartiger Verriegelungsmechanismus ist in den Figuren 3b bis 11 b dargestellt. Diese zeigen einen Teillängsschnitt durch einen der Seitendeckel 4, 5 mit den Verriegelungskulissen 18, 19, 20 und der Stellung der Verriegelungsstifte 15, 16, 17 in einzelnen Betriebszuständen der Brennkraftmaschine. Je einer der Seitendeckel 4, 5 ist an einer der axialen Seitenflächen des Außenrotors 2 angeordnet und drehfest mit diesem verbunden. Der Verriegelungsmechanismus 11 besteht aus einer ersten, einer zweiten und einer dritten Drehwinkelbegrenzungsvorrichtung 13, 14, 12. In der dargestellten Ausführungsform besteht jede der Drehwinkelbegrenzungsvorrichtungen 12, 13, 14 aus einem axial verschiebbaren Verriegelungsstift 15, 16, 17, wobei jeder der Verriegelungsstifte 15, 16, 17 in einer nicht dargestellten axialen Bohrung des Innenrotors 3 aufgenommen ist. Des Weiteren sind in dem Deckel 4, 5 drei Kulissen 18, 19, 20 in Form von in Umfangsrichtung verlaufenden Nuten ausgebildet. Jeder der Verriegelungsstifte 15, 16, 17 wird mittels eines nicht dargestellten Federelements mit einer Kraft in Richtung des Deckels 4, 5 beaufschlagt. Nimmt der Innenrotor 3 zum Außenrotor 2 eine Position ein, in der ein Verriegelungsstift 15, 16, 17 in axialer Richtung der zugehörigen Verriegelungskulisse 18, 19, 20 gegenübersteht, so wird dieser in die Verriegelungskulisse 18, 19, 20 gedrängt und die jeweilige Drehwinkelbegrenzungsvorrichtung 12, 13, 14 von einem entriegelten in einen eingeriegelten Zustand überführt.

Dabei ist die Verriegelungskulisse 19 der ersten Drehwinkelbegrenzungsvorrichtung 13 auf einen Bereich zwischen einer maximalen Spätposition 8b und der Verriegelungsposition 25 beschränkt. Befindet sich der Innenrotor 3 relativ zum Außenrotor 2 in der Verriegelungsposition 21, so liegt der Verriegelungsstift 16 der ersten Drehwinkelbegrenzungsvorrichtung 13 an einem in Umfangsrichtung durch die Verriegelungskulisse 19 ausgebildeten Anschlag an, wodurch ein weiteres Verstellen in Richtung früherer Steuerzeiten verhindert wird.

Analog ist die Verriegelungskulisse 20 der zweiten Drehwinkelbegrenzungsvorrichtung 14 derart ausgelegt, dass bei eingeriegelter zweiter Drehwinkelbegrenzungsvorrichtung 14 die Phasenlage des Innenrotors 3 zum Außenrotor 2 auf einen Winkelbereich zwischen der maximalen Frühposition 8a und der Verriegelungsposition 21 beschränkt ist. Befindet sich der Innenrotor 3 relativ zum Außenrotor 2 in der Verriegelungsposition 21, so liegt der Verriegelungsstift 17 der zweiten Drehwinkelbegrenzungsvorrichtung 14 an einem in Umfangsrichtung durch die Verriegelungskulisse 20 ausgebildeten Anschlag an, wodurch ein weiteres Verstellen in Richtung späterer Steuerzeiten verhindert wird.

Die Verriegelungskulisse 18 der dritten Drehwinkelbegrenzungsvorrichtung 12 ist in ähnlicher Weise derart ausgelegt, dass bei eingeriegelter dritter Drehwinkelbegrenzungsvorrichtung 12 die Phasenlage des Innenrotors 3 zum Außenrotor 2 auf einen Bereich zwischen einer maximalen Frühposition 8a und der Verriegelungsposition 21 beschränkt. Befindet sich der Innenrotor 3 relativ zum Außenrotor 2 in der Verriegelungsposition 21, so liegt der Verriegelungsstift 15 der dritten Drehwinkelbegrenzungsvorrichtung 12 an einem in Umfangsrichtung durch die Verriegelungskulisse 18 ausgebildeten Anschlag an, wodurch ein weiteres Verstellen in Richtung späterer Steuerzeiten verhindert wird.

Um die Drehwinkelbegrenzungsvorrichtungen 12, 13, 14 von dem eingeriegelten in den entriegelten Zustand zu überführen, ist vorgesehen, dass die jeweilige Verriegelungskulisse 18, 19, 20 mit Druckmittel beaufschlagt wird. Dadurch wird der jeweilige Verriegelungsstift 15, 16, 17 entgegen der Kraft des Federelements in die Bohrung am Innenrotor 3 zurückgedrängt und somit die Drehwinkelbegrenzung aufgehoben.

In der dargestellten Ausführungsform ist des Weiteren vorgesehen, die Verriegelungskulisse 19 der ersten Drehwinkelbegrenzungsvorrichtung 13 und die Verriegelungskulisse 20 der zweiten Drehwinkelbegrenzungsvorrichtung 14, die jeweils im eingeriegelten Zustand die Drehung des Innenrotors 3 zum Außenrotor 2 auf einen Winkelbereich zwischen der maximalen Spätposition 8b und der Verriegelungsposition 21 bzw. zwischen der maximalen Frühposition 8a und der Verriegelungsposition 21 beschränken, über eine nicht dargestellte Steuerleitung mit Druckmittel zu versorgen.

Weiterhin ist in dem erfindungsgemäßen Ausführungsbeispiel vorgesehen, die Verriegelungskulisse 18 der dritten Drehwinkelbegrenzungsvorrichtung 12, welche im eingeriegelten Zustand die Drehung des Innenrotors 3 zum Außenrotor 2 an der Verriegelungsposition 21 in Richtung Spät verhindert, über eine nicht dargestellte Verbindungsleitung aus einer der als Nacheilkammern wirkenden zweiten Druckkammern 10 mit Druckmittel zu versorgen.

Dabei ist vorgesehen, dass das nicht dargestellte Steuerventil sowohl die Druckmittelströme zu und von den ersten und zweiten Druckkammern 9, 10, als auch zu und von der Steuerleitung regelt.

Drei Anschlüsse verbinden das Steuerventil mit der Vorrichtung. Ein erster Arbeitsanschluss A kommuniziert mit der Druckmittelleitung, über die die ersten Druckkammern 9 mit Druckmittel versorgt werden. Der zweite Arbeitsanschluss B + Pin B₂ kommuniziert mit der Druckmittelleitung, über die die zweiten Druckkammern 10 mit Druckmittel versorgt werden. Ein Steueranschluss Pin A + Pin B₁ kommuniziert mit der separaten Steuerleitung, über die sowohl die Kulisse 19 der ersten Drehwinkelbegrenzungsvorrichtung 13 als auch die Kulisse 20 der zweiten Drehwinkelbegrenzungsvorrichtung 14 mit Druckmittel beaufschlagt werden kann. Ein Zulaufanschluss P für die nicht dargestellte Druckmittelpumpe stellt der Vorrichtung permanent einen Druckmittelstrom zur Verfügung. Über einen Ablaufanschluss T kann das Druckmittel in einen nicht dargestellten Tank abfließen. Die Anschlüsse P und T können mit dem Ölkreislauf des Motors verbunden werden, wobei dessen Öldruck von der Motordrehzahl und der Öltemperatur abhängig ist. Der Anschluss T ermöglicht dann ein Zurückfließen des in der Vorrichtung verdrängten Öls in den Ölkreislauf des Motors.

Das Steuerventil kann als konventionelles Einsteckventil oder auch als Zentralventil ausgeführt sein. Es ist auch denkbar, dass an dem Steuerventil mehr als 5 Anschlüsse vorgesehen sind, insbesondere können auch mehrere Anschlüsse zum Abfließen des Druckmittels in den Tank vorgesehen sein.

Weiterhin kann das Steuerventil beispielsweise mit einer elektrischen Stelleinheit ausgebildet sein, über die in Abhängigkeit der elektrischen Bestromung die Arbeitsanschlüsse A, B + Pin B₂ und der Steueranschluss Pin A + Pin B₁ wahlweise mit dem Zulaufanschluss P, dem Ablaufanschluss T oder keinem von beiden verbunden werden können.

Die einzelnen Schaltstellungen eines derartigen Steuerventils in den einzelnen Betriebszuständen der Brennkraftmaschine zeigt Figur 1 in tabellarischer Form. In der Schaltstellung 1 ist das Steuerventil elektrisch unbestromt und die Vorrichtung befindet sich in der Verriegelungsstellung während des Motorstarts der Brennkraftmaschine. Der erste Arbeitsanschluss Kammer A und der Steueranschluss Pin A + Pin B₁ sind jeweils auf den Ablaufanschluss T geschaltet, so dass aus den ersten Druckkammern 9 und aus den mit der Steuerleitung kommunizierenden Kulissen 19, 20 Druckmittel in den Tank abfließen kann. Gleichzeitig wird der zweite Arbeitsanschluss Kammer B + Pin B₂ mit dem Zulaufanschluss P verbunden, wodurch die zweiten Druckkammern 10 und die mit zumindest einer von diesen kommunizierende Kulisse 18 der dritten Drehwinkelbegrenzungsvorrichtung mit Druckmittel beaufschlagt werden, sobald die Druckmittelpumpe synchron zur Motordrehzahl einen ausreichenden Druckmitteldruck zur Verfügung stellt.

Zur Entriegelung der Vorrichtung und einer Verstellung in Richtung späterer Steuerzeiten der Gaswechselventile wird das Steuerventil in die Schaltstellung 2 überführt. Dabei werden der Arbeitsanschluss Kammer B + Pin B₂ und der Steueranschluss Pin A + Pin B₁ mit dem Zulaufanschluss P verbunden, wodurch die zweiten Druckkammern 10 und die Steuerleitung mit Druckmittel beaufschlagt und die Drehwinkelbegrenzungsvorrichtungen 12, 13, 14 in den entriegelte Zustand überführt werden. Gleichzeitig wird der Arbeitsanschluss Kammer A mit dem Ablaufanschluss T verbunden ist, wodurch Druckmittel aus den ersten Druckkammern 9 in den Tank ausgestoßen wird. Als Folge werden die Flügel 6 in Richtung des Spätanschlags 8b verschoben und eine Drehung des Innenrotors 3 relativ zum Außenrotor 2 entgegen der Drehrichtung der Vorrichtung erreicht.

In der Schaltstellung 3 des Steuerventils kann die Vorrichtung in einer geregelten Winkelposition gehalten werden, um die Steuerzeiten der Gaswechselventile konstant zu halten. In dieser Stellung wird die Druckmittelzu- und -abfuhr zu sämtlichen Druckkammern 9, 10 unterbunden. Es findet bis auf einen Leckageausgleich in den Druckkammern 9, 10 kein Druckmittelaustausch zwischen den Druckkammern 9, 10 über den Ablaufanschluss T mit dem Tank oder über den Zulaufanschluss P mit der Druckmittelpumpe statt. Dadurch werden die Flügel 6 innerhalb der jeweiligen Druckräume 7 hydraulisch eingespannt, und somit eine rotative Bewegung des Innenrotors 3 zum Außenrotor 2 verhindert. Gleichzeitig wird der Steueranschluss Pin A + Pin B₁ mit dem Druckmittelzulaufanschluss P verbunden, wodurch die Steuerleitung und die mit ihr kommunizierenden Kulissen 19, 20 mit Druckmittel beaufschlagt und die erste und die zweite Drehwinkelbegrenzungsvorrichtung 13, 14 im entriegelten Zustand gehalten werden.

Um die Vorrichtung in Richtung früherer Steuerzeiten der Gaswechselventile zu verstellen, wird das Steuerventil in die Schaltstellung 4 überführt. Dabei wird der Arbeitsanschluss Kammer A mit der Pumpe P verbunden und die ersten Druckkammern 9 mit Druckmittel beaufschlagt, während der zweite Arbeitsanschluss Kammer B + Pin B₂ auf den Ablaufanschluss T geschaltet wird, wodurch Druckmittel aus den zweiten Druckkammern 10 in den Tank ausgestoßen wird. Dadurch werden die Flügel 6 in Richtung des Frühanschlags 8a verschoben und eine Drehung des Innenrotors 3 relativ zum Außenrotor 2 in Drehrichtung der Vorrichtung erreicht. Gleichzeitig wird der Steueranschluss Pin A + Pin B₁ ebenfalls mit dem Zulaufanschluss P verbunden, wodurch die mit der Steuerleitung kommunizierenden Kulissen 19, 20 mit Druckmittel beaufschlagt und die erste und zweite Drehwinkelbegrenzungsvorrichtung 13, 14 in den entriegelten Zustand überführt oder in diesem gehalten werden.

Da in den Schaltstellungen 1 und 4 jeweils eine der Gruppen von Druckkammern 9, 10 mit der Druckmittelpumpe verbunden ist, kann eine ausreichende Druckmittelversorgung der Vorrichtung auch während der Motorstart- und der Motorstop- bzw. Motorstillstandsphasen gewährleistet werden.

Die Figur 2 zeigt in einem Diagramm in vereinfachter Darstellung den graphischen Verlauf des Druckmittelstroms an den Arbeitsanschlüssen Kammer A (Kurve 23) bzw. Kammer B + Pin B₂ (Kurve 22) und am Steueranschluss Pin A + Pin B₁ (Kurve 24) in Abhängigkeit vom Ventilkolbenhub in den einzelnen Schaltstellungen des Steuerventils. In den Schaltstellungen 2 und 4 werden große Druckmittelströme an dem Arbeitsanschluss B + Pin B₂ bzw. an dem Arbeitsanschluss A mit hohen Verstellgeschwindigkeiten erreicht (Kurven 22 und 23).

Der in Figur 2 dargestellte Verlauf ist auch auf eine Vorrichtung, bei der das Steuerventil als Zentralventil ausgebildet ist, übertragbar. In dieser Ausgestaltung ist eine ausreichende Schmiermittelversorgung der Vorrichtung unmittelbar über das Zentralventil sichergestellt, so dass in der Schaltstellung 1 der zweite Arbeitsanschluss Kammer B + Pin B₂ auf den Tank geschaltet werden kann. Der Verlauf einer solchen möglichen Variante ist in der Kurve 25 dargestellt.

Die internen Verbindungen der Anschlüsse des Steuerventils in den einzelnen Schaltstellungen ist in den Figuren 3c bis 11 c symbolisch dargestellt.

Während der Motorstopphase der Brennkraftmaschine (Figuren 3a, 3b und 3c) wird das Steuerventil nach dem Signal von der Motorsteuerung "Zündung aus" voll elektrisch bestromt und in die Schaltstellung 4 überführt. Dabei wird der erste Arbeitsanschluss A und der Steueranschluss Pin A + Pin B₁ bzw. Pins A + B₁ mit der Druckmittelzulaufanschluss P verbunden (Figur 3c). Dadurch werden die ersten Druckkammern 9 und die Verriegelungskulissen 19, 20 der ersten und der zweiten Drehwinkelbegrenzungsvorrichtung 13, 14 mit Druckmittel beaufschlagt, wodurch letztere in den entriegelten Zustand überführt oder in diesem gehalten werden (Figur 3b), solange die Druckmittelpumpe synchron zur Motordrehzahl der Brennkraftmaschine einen ausreichenden Druckmitteldruck bereitstellt. Gleichzeitig wird der zweite Arbeitsanschluss B + Pin B₂ mit dem Druckmittelablaufanschluss T verbunden, so dass Druckmittel aus den zweiten Druckkammern 10 zum Tank abfließen kann (Figur 3c). Dies bewirkt eine Relativdrehung des Innenrotors 3 zum Außenrotor 2 in Richtung der maximalen Frühposition 8a und entspricht einer Verstellung der Vorrichtung in Richtung früherer Steuerzeiten der Gaswechselventile (vgl. unten), wobei der Innenrotor 3 in eine Stellung zwischen der Verriegelungsposition 21 und der maximalen Frühposition 8a gelangt (Figur 3a). Gleichzeitig kann der Verriegelungsstift 15 in die ihm gegenüber befindliche Kulisse 18 einriegeln, die mit zumindest einer der Druckkammern 10 kommuniziert, aus denen Druckmittel in den Tank ausgestoßen wird. Dadurch wird die dritte Drehwinkelbegrenzungsvorrichtung 12 in den eingeriegelten Zustand überführt und die relative Drehung der Rotoren zueinander auf einen Winkelbereich zwischen der maximalen Frühposition 8a und der Verriegelungsposition 21 beschränkt. Auf diese Weise wird erreicht, dass während der Stopphase der Brennkraftmaschine der Innenrotor 3 relativ zum Außenrotor 2 in einem definierten Winkelbereich zwischen der Verriegelungsposition 21 und der maximalen Frühposition 8a abgestellt werden kann.

Nach dem Erreichen des Motorstillstandes (Figuren 4a, 4b und 4c) ist das Steuerventil nicht elektrisch bestromt und befindet sich in der Schaltstellung 1. Dabei werden der erste Arbeitsanschluss A und der Steueranschluss Pins A + B₁ mit dem Druckmittelablaufanschluss T verbunden, wodurch Druckmittel aus den ersten Druckkammern 9 und den Kulissen 19, 20 in den Tank abfließen kann, während der zweite Arbeitsanschluss Kammer B + Pin B₂ auf den Druckmittelzulauf P geschaltet wird (Figur 4c). Aufgrund des fehlenden Systemdrucks befindet sich die dritte Drehwinkelbegrenzungsvorrichtung 12, die mit einer der zweiten Druckkammern 10 kommuniziert, im eingeriegelten Zustand (Figur 4b). Gleichzeitig kann der Verriegelungsstift 16 in die Kulisse 19 eingreifen, wodurch die zweite Drehwinkelbegrenzungsvorrichtung 14 in den eingeriegelten Zustand überführt wird (Figur 4b). Dagegen befindet sich der Verriegelungsstift 16 nicht der zugehörigen Kulisse 19 gegenüber, so dass die erste Drehwinkelbegrenzungsvorrichtung 13 nicht in den eingeriegelten Zustand überführt werden kann (Figur 4b).

Aus dieser Winkelposition heraus startet die Brennkraftmaschine während der Motorstartphase (Figuren 5a, 5b und 5c; 6a, 6b und 6c; 7a, 7b und 7c). Dabei befindet sich das Steuerventil in der Startstellung (Schaltstellung 1, Figuren 5c, 6c und 7c), die der Schaltstellung während des Motorstillstands (Figur 4c) entspricht. In dieser Phase ist die hydraulische Einspannung der Flügel 6 innerhalb der Druckräume 7 wegen des zu geringen Systemdrucks im Allgemeinen nicht gewährleistet. Aufgrund der auf die Nockenwelle wirkenden Reibmomente, wird der Innenrotor 3, relativ zum Außenrotor 2 in Richtung der maximalen Spätposition 8b verdreht (Figur 5a). Diese Bewegung wird durch die eingeriegelte dritte und die eingeriegelte zweite Drehwinkelbegrenzungsvorrichtung 12, 14 bei Einnahme der Verriegelungsposition 21, in der die Verriegelungsstifte 15, 17 am Anschlag der jeweiligen Kulissen 18, 20 in Richtung spät zum Anliegen kommen (Figur 5b), gestoppt. Hierdurch gelangt der Innenrotor 3 unmittelbar nach dem Neustart der Brennkraftmaschine automatisch in die Verriegelungsposition 21. Da der Steueranschluss Pin A + Pin B₁ mit dem Tank verbunden ist, wird Druckmittel aus der Steuerleitung in den Tank abgeführt (Figur 5c). Der Verriegelungsstift 17, der sich in der Verriegelungsstellung der mit der Steuerleitung kommunizierenden Kulisse 20 gegenüber befindet, riegelt in diese ein und kommt am Anschlag der Kulisse 20 in Richtung spät zum Anliegen (Figur 5b). Sobald der Verriegelungsstift 16 der ersten Drehwinkelbegrenzungsvorrichtung 13 der zugehörigen Kulisse 19 gegenübersteht, kann er in diese eingreifen (Figur 6b). Durch die eingeriegelte erste und zweite Drehwinkelbegrenzungsvorrichtung 13, 14 wird eine mechanische Festsetzung des Innenrotors 3 relativ zum Außenrotor 2 in der Verriegelungsposition 21 hergestellt (Figuren 6a und 6b).

Alternativ kann dieser Vorgang auch schon während der Motorstop- oder Motorstillstandsphase der Brennkraftmaschine erfolgen, wenn der Innenrotor 3 aufgrund der auf die Nockenwelle wirkenden Reibmomente und Wechseldrehmomente oder Relaxationsvorgänge der Brennkraftmaschine (beispielsweise Druckabbau in den Zylindern der Brennkraftmaschine nach deren Stillstand oder ähnliches) in die Verriegelungsposition 21 gedrängt wird und sich der Verriegelungsstift 16 in der Verriegelungsstellung zu der zugehörigen Kulisse 19 befindet und die erste Drehwinkelbegrenzungsvorrichtung 13 in den eingeriegelten Zustand übergehen kann.

Mit steigendem Systemdruck während der Motorstartphase werden die zweiten Druckkammern 10 und die mit einer von diesen in Verbindung stehende Verriegelungskulisse 18 mit Druckmittel beaufschlagt (Figur 7c), wodurch die dritte Drehwinkelbegrenzungsvorrichtung 12 in den entriegelten Zustand überführt wird (Figur 7b). Da während des gesamten Startvorgangs der Steueranschluss Pins A + B₁ mit dem Ablaufanschluss T verbunden ist (Figuren 5c, 6c und 7c), wird Druckmittel aus den Kulissen 19, 20 in den Tank abgeführt und die erste und die zweite Drehwinkelbegrenzungsvorrichtung 13, 14 im eingeriegelten Zustand gehalten (Figuren 7a und 7b). Hierdurch kann die Vorrichtung während des Startvorgangs der Brennkraftmaschine in der Verriegelungsposition 21 mechanisch fixiert und eine selbsttätige Entriegelung bzw. ungewollte Verstellung der Vorrichtung bei einem ansteigenden Systemdruck sicher vermieden werden.

Zur Entriegelung der Vorrichtung (Figuren 8a, 8b und 8c) wird das Steuerventil gering elektrisch bestromt und in die Schaltstellung 2 geschaltet, wobei der Steueranschluss Pins A + B₁ mit dem Zulaufanschluss P verbunden wird (Figur 8c). Dadurch wird die Steuerleitung und die mit dieser kommunizierenden Kulissen 19, 20 mit Druckmittel beaufschlagt und die erste und die zweite Drehwinkelbegrenzungsvorrichtung 13, 14 in den entriegelten Zustand überführt (Figur 8b). Auf diese Weise wird die mechanische Fixierung des Innenrotors 3 gegenüber dem Außenrotor 2 in der Verriegelungsposition 21 gelöst und die Vorrichtung kann aus dieser Position heraus in eine geregelte Position sowohl in Richtung spät als auch in Richtung früh verstellt werden (Figur 8a).

Um die Steuerzeiten der Gaswechselventile der Brennkraftmaschine nach einer Entriegelung in Richtung spät zu verstellen (Figuren 9a, 9b, 9c), wird das Steuerventil gering elektrisch bestromt und in die Nacheilstellung gebracht (Schaltstellung 2, Figur 9c). Dabei wird der erste Arbeitsanschluss A mit dem Ablaufanschluss T verbunden und gleichzeitig die zweiten Druckkammern 10 auf den Zulaufanschluss P geschaltet, wodurch die zweiten Druckkammern 10 mit Druckmittel beaufschlagt werden, während Druckmittel aus den ersten Druckkammern 9 in den Tank ausgestoßen wird. Als Folge werden die Flügel 6 in Richtung des Spätanschlags 8b verschoben (Figur 9a), wodurch eine rotative Bewegung des Innenrotors 3 relativ zum Außenrotor 2 entgegen der Drehrichtung der Vorrichtung in Richtung der maximalen Spätposition 8b erreicht wird (Figur 9a). Gleichzeitig ist in dieser Stellung die mit den zweiten Druckkammern 10 kommunizierende Verriegelungskulisse 18 und die mit der Steuerleitung kommunizierende Kulisse 20 mit Druckmittel beaufschlagt (Figur 9c), wodurch die dritte und die zweite Drehwinkelbegrenzungsvorrichtung 12, 14 im entriegelten Zustand gehalten werden (Figur 9b). Hierdurch wird sichergestellt, dass die Flügel 6 bei einer Verstellung aus einer Frühposition in Richtung der maximalen Spätposition 8b über die Verriegelungsposition 21 hinaus verschoben werden können, ohne dass die Verriegelungsstifte 15, 17 der dritten und der zweiten Drehwinkelbegrenzungsvorrichtung 12, 14 an den jeweiligen Anschlägen in Richtung spät in den Verriegelungskulissen 18, 20 bei Einnahme der Verriegelungsposition 21 zum Anliegen kommen und die Bewegung in Richtung spät verhindern (Figur 9b). Da die mit der Steuerleitung kommunizierende Verriegelungskulisse 19 mit Druckmittel beaufschlagt ist, kann der Verriegelungsstift 16 der ersten Drehwinkelbegrenzungsvorrichtung 13 im entriegeltem Zustand gehalten werden (Figuren 11 b und 11 c).

In der Schaltstellung 2 werden an dem Arbeitsanschluss B + Pin B große Druckmittelströme mit hohen Verstellgeschwindigkeiten erreicht (Figur 2, Kurve 22).

Soll eine Verschiebung der Phasenlage in Richtung früherer Steuerzeiten der Gaswechselventile der Brennkraftmaschine erfolgen (Figuren 11a, 11b, 11c), wird das Steuerventil voll elektrisch bestromt und in die Voreilstellung (Schaltstellung 4, Figur 11c) gebracht. In dieser Steuerstellung sind die ersten Druckkammern 9 über den ersten Arbeitsanschluss A mit dem Zulaufanschluss P verbunden und werden mit Druckmittel beaufschlagt, während aus den zweiten Druckkammern 10 über den zweiten Arbeitsanschluss B + Pin B₂ und den Druckmittelablaufanschluss T Druckmittel zum Tank abfließen kann (Figur 11c). Gleichzeitig wird Druckmittel über den Steueranschluss Pins A + B₁ und über die Steuerleitung zu den Verriegelungskulissen 19, 20 der ersten und zweiten Drehwinkelbegrenzungsvorrichtung 13, 14 geleitet (Figur 11c), wodurch diese ebenfalls im entriegelten Zustand gehalten werden (Figur 11b). Die Druckmittelbeaufschlagung der ersten Druckkammern 9 bei gleichzeitiger Entleerung der zweiten Druckkammern 10 führt zu einer Verdrehung des Innenrotors 3 relativ zum Außenrotor in Drehrichtung der Vorrichtung in Richtung der maximalen Frühposition 8a (Figur 11a). Da die erste Drehwinkelbegrenzungsvorrichtung 13 während des Verstellvorgangs im entriegelten Zustand gehalten wird, können die Flügel 6 bei einer Verstellung aus einer Spätposition in Richtung der maximalen Spätposition 8b über die Verriegelungsposition 21 hinaus verschoben werden, ohne dass der Verriegelungsstift 16 an dem Anschlag in Richtung spät in der Verriegelungskulisse 19 bei Einnahme der Verriegelungsposition 21 zum Anliegen kommt und die Bewegung in Richtung früh verhindert (Figur 9b). Weiterhin kann aus der mit einer der zweiten Druckkammern 10 kommunizierenden Verriegelungskulisse 18 Druckmittel in den Tank abfließen, wodurch der Verriegelungsstift 15 der dritten Drehwinkelbegrenzungsvorrichtung 12 in letztere eingreifen kann (Figuren 11b und 11c).

In der Schaltstellung 4 werden an dem Arbeitsanschluss A große Druckmittelströme mit hohen Verstellgeschwindigkeiten erreicht (Figur 2, Kurve 23).

Soll die Phasenlage des Innenrotors 3 relativ zum Außenrotor 2 in einer geregelten Winkelposition gehalten werden (Figuren 10a, 10b, 10c), um die Steuerzeiten der Gaswechselventile konstant zu halten, wird das Steuerventil im Bereich des Haltelastverhältnisses elektrisch bestromt und in die Haltestellung (Schaltstellung 3, Figur 10c) überführt. In dieser Stellung wird die Druckmittelzufuhr zu und -abfuhr von sämtlichen Druckkammern 9, 10 unterbunden. Es findet bis auf einen Leckageausgleich in den Druckkammern 9, 10 kein Druckmittelaustausch zwischen den Druckkammern 9, 10 über den Ablaufanschluss T mit dem Tank oder über den Zulaufanschluss P mit der Druckmittelpumpe statt (Figur 10c). Dadurch werden die Flügel 6 innerhalb der jeweiligen Druckräume 7 hydraulisch eingespannt, und somit eine rotative Bewegung des Innenrotors 3 zum Außenrotor 2 verhindert (Figur 10a). Dabei bleibt der Steueranschluss Pins A + B₁ mit dem Zulaufanschluss P verbunden (Figuren 10c), wodurch die Kulissen 19, 20 der ersten und der zweiten Drehwinkelbegrenzungsvorrichtung 13, 14 über die Steuerleitung mit Druckmittel beaufschlagt und im entriegelten Zustand gehalten werden (Figur 10b).

### Bezugszeichen

- 1: Vorrichtung
- 2: Außenrotor
- 3: Innenrotor
- 4: Seitendeckel
- 5: Seitendeckel
- 6: Flügel
- 7: Druckraum
- 8: Begrenzungswand
- 8a: Frühanschlag
- 8b: Spätanschlag
- 9: erste Druckkammer
- 10: zweite Druckkammer
- 11: Verriegelungsmechanismus
- 12: Drehwinkelbegrenzungsvorrichtung
- 13: Drehwinkelbegrenzungsvorrichtung
- 14: Drehwinkelbegrenzungsvorrichtung
- 15: Verriegelungsstift
- 16: Verriegelungsstift
- 17: Verriegelungsstift
- 18: Kulisse
- 19: Kulisse
- 20: Kulisse
- 21: Verriegelungsposition
- 22: Kurve
- 23: Kurve
- 24: Kurve
- 25: Kurve
- A: erster Arbeitsanschluss
- B + Pin B₂: zweiter Arbeitsanschluss
- Pin A + Pin B₁: Steueranschluss
- T: Ablaufanschluss
- P: Zulaufanschluss

## Patentansprüche

1. Vorrichtung (1) zur variablen Einstellung der Steuerzeiten von Gaswechselventilen einer Brennkraftmaschine mit
- einem Außenrotor (2) und einem relativ zu diesem drehbar angeordneten Innenrotor (3), wobei eines der Bauteile in Antriebsverbindung mit einer Kurbelwelle und das andere Bauteil in Antriebsverbindung mit einer Nockenwelle steht,
- einem Druckraum (7), wobei jeder Druckraum (7) in zwei gegeneinander wirkende Druckkammern (9, 10) unterteilt ist, damit der Außenrotor (2) gegenüber dem Innenrotor (3) relativ verdreht werden kann,
- mehreren Druckmittelkanälen, über die den Druckkammern (9, 10) Druckmittel zugeführt, bzw. von diesen abgeführt werden kann,
- mehreren Drehwinkelbegrenzungsvorrichtungen (12, 13, 14), wobei jede Drehwinkelbegrenzungsvorrichtung (12, 13, 14) aus einem federbeaufschlagten Verriegelungsstift besteht und einen entriegelten oder einen eingeriegelten Zustand einnehmen kann, wobei die Verriegelungszustände durch Druckmittelzufuhr zu bzw. Druckmittelabfuhr von den jeweiligen Drehwinkelbegrenzungsvorrichtungen (12, 13, 14) eingestellt werden können, **dadurch gekennzeichnet, dass**
- die Verriegelungszustände einer ersten und einer zweiten Drehwinkelbegrenzungsvorrichtungen (13, 14) mittels einer separaten, von den Druckmittelkanälen verschiedenen, Steuerleitung steuerbar sind, und
- die Verriegelungszustände einer dritten Drehwinkelbegrenzungsvorrichtung (12) unabhängig von einer ersten und einer zweiten Drehwinkelbegrenzungsvorrichtung steuerbar sind.

2. Vorrichtung (1) nach Anspruch 1 **dadurch gekennzeichnet, dass** die Verriegelungszustände einer dritten Drehwinkelbegrenzungsvorrichtung (12) ausschließlich über den in einer der Druckkammern (9, 10) herrschenden Druck steuerbar sind.

3. Vorrichtung (1) nach Anspruch 1 oder 2 **dadurch gekennzeichnet, dass** zum Ansteuern der Verriegelungszustände einer dritten Drehwinkelbegrenzungsvorrichtung (12) eine Verbindungsleitung mit einer der Druckkammern (9, 10) oder mit einem der Druckmittelkanäle kommuniziert.

4. Vorrichtung (1) nach einem der Ansprüche 1 bis 3 **dadurch gekennzeichnet, dass**
- zum Ansteuern der Verriegelungszustände einer ersten und einer zweiten Drehwinkelbegrenzungsvorrichtung (13, 14), diese mit einer separaten, von den Druckmittelkanälen verschiedenen, Steuerleitung verbunden sind,
- wobei die Steuerleitung weder mit den Druckmittelkanälen noch mit den Druckkammern (9, 10) kommuniziert.

5. Vorrichtung (1) nach einem der Ansprüche 1 bis 3 **dadurch gekennzeichnet, dass** die Verriegelungszustände der dritten Drehwinkelbegrenzungsvorrichtung (12) ausschließlich über den in einer oder mehreren als Nacheilkammern wirkenden Druckkammern (9, 10) herrschenden Druck steuerbar sind.

6. Vorrichtung (1) nach einem der Ansprüche 1 bis 3 **dadurch gekennzeichnet, dass** die dritte Drehwinkelbegrenzungsvorrichtung (12) im eingeriegelten Zustand die Drehung des mit der Nockenwelle zusammenwirkenden Rotors (2, 3) relativ zu dem mit der Kurbelwelle zusammenwirkenden Rotor (2, 3) bei Einnahme der Verriegelungsposition (21) in Richtung einer maximalen Spätposition verhindert.

7. Vorrichtung (1) nach einem der Ansprüche 1 oder 4 **dadurch gekennzeichnet, dass** die erste Drehwinkelbegrenzungsvorrichtung (12) im eingeriegelten Zustand die Drehung des mit der Nockenwelle zusammenwirkenden Rotors (2, 3) relativ zu dem mit der Kurbelwelle zusammenwirkenden Rotor (2, 3) bei Einnahme der Verriegelungsposition (21) in Richtung einer maximalen Frühposition verhindert.

8. Vorrichtung (1) nach einem der Ansprüche 1 oder 4 **dadurch gekennzeichnet, dass** die zweite Drehwinkelbegrenzungsvorrichtung (14) im eingeriegelten Zustand die Drehung des mit der Nockenwelle zusammenwirkenden Rotors (2, 3) relativ zu dem mit der Kurbelwelle zusammenwirkenden Rotor (2, 3) bei Einnahme der Verriegelungsposition (21) in Richtung einer maximalen Spätposition verhindert.

9. Vorrichtung (1) nach Anspruch 1 **dadurch gekennzeichnet, dass** ein Steuerventil vorgesehen ist, das die Druckmittelzufuhr zu und den Druckmittelabfluss von den Druckmittelkanälen und der Steuerleitung steuert.

10. Vorrichtung (1) nach Anspruch 9 **dadurch gekennzeichnet, dass** das Steuerventil zwei Arbeitsanschlüsse (A, B + B₂) aufweist, wobei der erste Arbeitsanschluss (A) mit den ersten Druckkammern (9) und der zweite Arbeitsanschluss (B + B₂) mit den zweiten Druckkammern (10) kommuniziert und wobei die Steuerleitung ventilseitig ausschließlich mit einem separat zu den Arbeitsanschlüssen (A, B + B₂) ausgebildeten Steueranschluss (Pin A + Pin B₁) kommuniziert.

11. Verfahren zur Steuerung einer Vorrichtung (1) zur Einstellung der Steuerzeiten von Gaswechselventilen einer Brennkraftmaschine, mit einem Außenrotor (2), der relativ drehbar zu einem Innenrotor (3) angeordnet ist, wobei eines der Bauteile in Antriebsverbindung mit einer Kurbelwelle und das andere Bauteil in Antriebsverbindung mit einer Nockenwelle steht, mit einem Druckraum (7), wobei jeder Druckraum (7) in zwei gegeneinander wirkende Druckkammern (9, 10) unterteilt ist, mehreren Druckmittelkanälen, über die den Druckkammern (9, 10) Druckmittel zugeführt bzw. von diesen abgeführt werden kann, damit der Außenrotor (2) gegenüber dem Innenrotor (3) relativ zueinander verdreht werden kann und mehrere Drehwinkelbegrenzungsvorrichtungen (12, 13, 14) vorgesehen sind, wobei jede Drehwinkelbegrenzungsvorrichtung (12, 13, 14) aus einem federbeaufschlagten Verriegelungsstift besteht und in einen entriegelten oder einen eingeriegelten Zustand überführt wird, wobei die Verriegelungszustände durch Druckmittelzufuhr zu bzw. Druckmittelabfuhr von den jeweiligen Drehwinkelbegrenzungsvorrichtungen (12, 13, 14) eingestellt werden, **dadurch gekennzeichnet, dass**
- die Verriegelungszustände einer ersten und einer zweiten Drehwinkelbegrenzungsvorrichtungen (13, 14) mittels einer separaten, von den Druckmittelkanälen verschiedenen, Steuerleitung gesteuert werden, und
- die Verriegelungszustände einer dritten Drehwinkelbegrenzungsvorrichtung (12) unabhängig von einer ersten und einer zweiten Drehwinkelbegrenzungsvorrichtung gesteuert werden.

12. Verfahren nach Anspruch 11, **dadurch gekennzeichnet, dass** die erste und die zweite Drehwinkelbegrenzungsvorrichtung (13, 14) durch Druckmittelabfuhr aus der separaten Steuerleitung in den eingeriegelten Zustand überführt oder in diesem gehalten werden und gleichzeitig eine Druckmittelbeaufschlagung der als Nacheilkammern wirkenden Druckkammern (9, 10) unter gleichzeitigem Ausstoß von Druckmittel aus den als Voreilkammern wirkenden Druckkammern (9, 10) erfolgt.

13. Verfahren nach Anspruch 11, **dadurch gekennzeichnet, dass** die erste und die zweite Drehwinkelbegrenzungsvorrichtung (13, 14) durch Druckmittelbeaufschlagung der separaten Steuerleitung in den entriegelten Zustand überführt oder in diesem gehalten werden und gleichzeitig eine Druckmittelbeaufschlagung der als Voreilkammern wirkenden Druckkammern (9, 10) unter gleichzeitigem Ausstoß von Druckmittel aus den als Nacheilkammern wirkenden Druckkammern (9, 10) erfolgt.

14. Verfahren nach Anspruch 11, **dadurch gekennzeichnet, dass** die erste und die zweite Drehwinkelbegrenzungsvorrichtung (13, 14) durch Druckmittelbeaufschlagung der separaten Steuerleitung in den entriegelten Zustand überführt oder in diesem gehalten werden und gleichzeitig eine Druckmittelbeaufschlagung der als Nacheilkammern wirkenden Druckkammern (9, 10) unter gleichzeitigem Ausstoß von Druckmittel aus den als Voreilkammern wirkenden Druckkammern (9, 10) erfolgt.

15. Verfahren nach Anspruch 11, **dadurch gekennzeichnet, dass** die erste und die zweite Drehwinkelbegrenzungsvorrichtung (13, 14) durch Druckmittelbeaufschlagung der separaten Steuerleitung in dem entriegelten Zustand gehalten werden und eine Unterbrechung der Druckmittelzufuhr zu und der Druckmittelabfuhr von den Druckkammern (9, 10) erfolgt.

## Claims

1. Device (1) for variably adjusting the control times of gas exchange valves of an internal combustion engine, having
- an outer rotor (2) and an inner rotor (3) which is arranged so as to be rotatable relative to said outer rotor (2), with one of the components being drive-connected to a crankshaft and with the other component being drive-connected to a camshaft,
- a pressure space (7), with each pressure space (7) being divided into two pressure chambers (9, 10) which act counter to one another, in order that the outer rotor (2) can be rotated relative to the inner rotor (3),
- a plurality of pressure medium ducts via which pressure medium can be supplied to or discharged from the pressure chambers (9, 10),
- a plurality of rotational angle limiting devices (12, 13, 14), with each rotational angle limiting device (12, 13, 14) being composed of a spring-loaded locking pin and with it being possible for each rotational angle limiting device (12, 13, 14) to assume a locked state or an unlocked state, with it being possible for the locking states to be set by means of a supply of pressure medium to or a discharge of pressure medium from the respective rotational angle limiting devices (12, 13, 14), **characterized in that**
- the locking states of a first and a second rotational angle limiting device (13, 14) can be controlled by means of a separate control line which differs from the pressure medium ducts, and
- the locking states of a third rotational angle limiting device (12) can be controlled independently of a first and a second rotational angle limiting device.

2. Device (1) according to Claim 1, **characterized in that** the locking states of a third rotational angle limiting device (12) can be controlled exclusively by means of the pressure prevailing in one of the pressure chambers (9, 10).

3. Device (1) according to Claim 1 or 2, **characterized in that**, for the activation of the locking states of a third rotational angle limiting device (12), a connecting line communicates with one of the pressure chambers (9, 10) or with one of the pressure medium ducts.

4. Device (1) according to one of Claims 1 to 3, **characterized in that**
- for the activation of the locking states of a first and a second rotational angle limiting device (13, 14), these are connected to a separate control line which differs from the pressure medium ducts,
- with the control line communicating neither with the pressure medium ducts nor with the pressure chambers (9, 10).

5. Device (1) according to one of Claims 1 to 3, **characterized in that** the locking states of the third rotational angle limiting device (12) are controllable exclusively by means of the pressure prevailing in one or more pressure chambers (9, 10) which act as lag chambers.

6. Device (1) according to one of Claims 1 to 3, **characterized in that** the third rotational angle limiting device (12), in the locked state, prevents the rotation of the rotor (2, 3) which interacts with the camshaft relative to the rotor (2, 3) which interacts with the crankshaft in the direction of a maximum late position when the locking position (21) is assumed.

7. Device according to one of Claims 1 and 4, **characterized in that** the first rotational angle limiting device (12), in the locked state, prevents the rotation of the rotor (2, 3) which interacts with the camshaft relative to the rotor (2, 3) which interacts with the crankshaft in the direction of a maximum early position when the locking position (21) is assumed.

8. Device (1) according to one of Claims 1 and 4, **characterized in that** the second rotational angle limiting device (14), in the locked state, prevents the rotation of the rotor (2, 3) which interacts with the camshaft relative to the rotor (2, 3) which interacts with the crankshaft in the direction of a maximum late position when the locking position (21) is assumed.

9. Device (1) according to Claim 1, **characterized in that** a control valve is provided which controls the pressure medium supply to and the pressure medium discharge from the pressure medium ducts and the control line.

10. Device (1) according to Claim 9, **characterized in that** the control valve has two working ports (A, B + B₂), wherein the first working port (A) communicates with the first pressure chambers (9) and the second working port (B + B₂) communicates with the second pressure chambers (10), and wherein the control line communicates at the valve side exclusively with a control port (pin A + pin B₁) which is formed separately from the working ports (A, B + B₂).

11. Method for controlling a device (1) for adjusting the control times of gas exchange valves of an internal combustion engine, having an outer rotor (2) which is arranged so as to be rotatable relative to an inner rotor (3), with one of the components being drive-connected to a crankshaft and with the other component being drive-connected to a camshaft, having a pressure space (7), with each pressure space (7) being divided into two pressure chambers (9, 10) which act counter to one another, a plurality of pressure medium ducts via which pressure medium can be supplied to or discharged from the pressure chambers (9, 10), in order that the outer rotor (2) can be rotated relative to the inner rotor (3), and with a plurality of rotational angle limiting devices (12, 13, 14) being provided, with each rotational angle limiting device (12, 13, 14) being composed of a spring-loaded locking pin and being moved into an unlocked or a locked state, with the locking states being set by means of a supply of pressure medium to or a discharge of pressure medium from the respective rotational angle limiting devices (12, 13, 14), **characterized in that**
- the locking states of a first and a second rotational angle limiting device (13, 14) are controlled by means of a separate control line which differs from the pressure medium ducts, and
- the locking states of a third rotational angle limiting device (12) are controlled independently of a first and a second rotational angle limiting device.

12. Method according to Claim 11, **characterized in that** the first and the second rotational angle limiting device (13, 14) are moved into or held in the locked state by means of a discharge of pressure medium out of the separate control line, and at the same time, the pressure chambers (9, 10) which act as lag chambers are charged with pressure medium while a simultaneous discharge of pressure medium takes place out of the pressure chambers (9, 10) which act as lead chambers.

13. Method according to Claim 11, **characterized in that** the first and the second rotational angle limiting device (13, 14) are moved into or held in the unlocked state by virtue of the separate control line being charged with pressure medium, and at the same time, the pressure chambers (9, 10) which act as lead chambers are charged with pressure medium while a simultaneous discharge of pressure medium takes place out of the pressure chambers (9, 10) which act as lag chambers.

14. Method according to Claim 11, **characterized in that** the first and the second rotational angle limiting device (13, 14) are moved into or held in the unlocked state by virtue of the separate control line being charged with pressure medium and, at the same time, the pressure chambers (9, 10) which act as lag chambers are charged with pressure medium while a simultaneous discharge of pressure medium takes place out of the pressure chambers (9, 10) which act as lead chambers.

15. Method according to Claim 11, **characterized in that** the first and the second rotational angle limiting device (13, 14) are held in the unlocked state by virtue of the separate control line being charged with pressure medium, and the pressure medium supply to and the pressure medium discharge from the pressure chambers (9, 10) are interrupted.

## Revendications

1. Dispositif (1) de réglage variable des temps de commande de soupapes d'échange de gaz d'un moteur à combustion interne, comprenant :
- un rotor extérieur (2) et un rotor intérieur (3) disposé de manière rotative par rapport à celui-ci, l'un des composants étant en liaison d'entraînement avec un vilebrequin et l'autre composant étant en liaison d'entraînement avec un arbre à cames,
- un espace de pression (7), chaque espace de pression (7) étant divisé en deux chambres de pression (9, 10) agissant en sens inverse, afin que le rotor extérieur (2) puisse tourner par rapport au rotor intérieur (3),
- plusieurs conduits de fluide sous pression par le biais desquels du fluide sous pression peut être acheminé aux chambres de pression (9, 10), ou peut être évacué de celles-ci,
- plusieurs dispositifs de limitation d'angle de rotation (12, 13, 14), chaque dispositif de limitation d'angle de rotation (12, 13, 14) se composant d'une goupille de verrouillage sollicitée par ressort et pouvant adopter un état déverrouillé ou verrouillé, les états de verrouillage pouvant être réglés par apport de fluide sous pression ou par évacuation de fluide sous pression par les dispositifs de limitation d'angle de rotation (12, 13, 14) respectifs, **caractérisé en ce que**
- les états de verrouillage d'un premier et d'un deuxième dispositif de limitation d'angle de rotation (13, 14) peuvent être commandés au moyen d'une conduite de commande séparée, différente des conduits de fluide sous pression, et
- les états de verrouillage d'un troisième dispositif de limitation d'angle de rotation (12) peuvent être commandés indépendamment d'un premier et d'un deuxième dispositif de limitation d'angle de rotation.

2. Dispositif (1) selon la revendication 1, **caractérisé en ce que** les états de verrouillage d'un troisième dispositif de limitation d'angle de rotation (12) peuvent être commandés exclusivement par le biais de la pression régnant dans l'une des chambres de pression (9, 10).

3. Dispositif (1) selon la revendication 1 ou 2, **caractérisé en ce que** pour commander les états de verrouillage d'un troisième dispositif de limitation d'angle de rotation (12), une conduite de liaison communique avec l'une des chambres de pression (9, 10) ou avec l'un des conduits de fluide sous pression.

4. Dispositif (1) selon l'une quelconque des revendications 1 à 3, **caractérisé en ce que**
- pour la commande des états de verrouillage d'un premier et d'un deuxième dispositif de limitation d'angle de rotation (13, 14), ceux-ci sont connectés par une conduite de commande séparée, différente des conduits de fluide sous pression,
- la conduite de commande ne communiquant ni avec les conduits de fluide sous pression ni avec les chambres de pression (9, 10).

5. Dispositif (1) selon l'une quelconque des revendications 1 à 3, **caractérisé en ce que** les états de verrouillage du troisième dispositif de limitation d'angle de rotation (12) peuvent être commandés exclusivement par le biais de la pression régnant dans une ou plusieurs chambres de pression (9, 10) agissant en tant que chambres de retard.

6. Dispositif (1) selon l'une quelconque des revendications 1 à 3, **caractérisé en ce que** le troisième dispositif de limitation d'angle de rotation (12), dans l'état verrouillé, empêche la rotation du rotor (2, 3) coopérant avec l'arbre à cames par rapport au rotor (2, 3) coopérant avec le vilebrequin, lorsqu'il adopte la position de verrouillage (21) dans la direction d'une position de retard maximale.

7. Dispositif (1) selon l'une quelconque des revendications 1 ou 4, **caractérisé en ce que** le premier dispositif de limitation d'angle de rotation (12), dans l'état verrouillé, empêche la rotation du rotor (2, 3) coopérant avec l'arbre à cames par rapport au rotor (2, 3) coopérant avec le vilebrequin lorsqu'il adopte la position de verrouillage (21) dans la direction d'une position d'avance maximale.

8. Dispositif (1) selon l'une quelconque des revendications 1 ou 4, **caractérisé en ce que** le deuxième dispositif de limitation d'angle de rotation (14), dans l'état verrouillé, empêche la rotation du rotor (2, 3) coopérant avec l'arbre à cames par rapport au rotor (2, 3) coopérant avec le vilebrequin lorsqu'il adopte la position de verrouillage (21) dans la direction d'une position de retard maximale.

9. Dispositif (1) selon la revendication 1, **caractérisé en ce qu'**il est prévu une soupape de commande qui commande l'apport en fluide sous pression aux conduits de fluide sous pression et à la conduite de commande et l'évacuation de fluide sous pression hors des conduits de fluide sous pression et de la conduite de commande.

10. Dispositif (1) selon la revendication 9, **caractérisé en ce que** la soupape de commande présente deux raccords de travail (A, B + B₂), le premier raccord de travail (A) communiquant avec les premières chambres de pression (9) et le deuxième raccord de travail (B + B₂) communiquant avec les deuxièmes chambres de travail (10), et la conduite de commande communiquant du côté de la soupape exclusivement avec un raccord de commande (Broche A + Broche B₁) réalisé séparément des raccords de travail (A, B + B₂).

11. Procédé de commande d'un dispositif (1) de réglage des temps de commande de soupapes d'échange de gaz d'un moteur à combustion interne, comprenant un rotor extérieur (2) qui est disposé de manière rotative par rapport à un rotor intérieur (3), l'un des composants étant en liaison d'entraînement avec un vilebrequin et l'autre composant étant en liaison d'entraînement avec un arbre à cames, comprenant un espace de pression (7), chaque espace de pression (7) étant divisé en deux chambres de pression (9, 10) agissant en sens inverse, plusieurs conduits de fluide sous pression, par le biais desquels du fluide sous pression peut être acheminé aux chambres de pression (9, 10) ou peut être évacué de celles-ci, afin que le rotor extérieur (2) puisse être tourné par rapport au rotor intérieur (3), et plusieurs dispositifs de limitation d'angle de rotation (12, 13, 14) étant prévus, chaque dispositif de limitation d'angle de rotation (12, 13, 14) se composant d'une goupille de verrouillage sollicitée par ressort et étant transféré dans un état déverrouillé ou dans un état verrouillé, les états de verrouillage étant réglés par apport de fluide sous pression ou évacuation de fluide sous pression par les dispositifs de limitation d'angle de rotation (12, 13, 14) respectifs, **caractérisé en ce que**
- les états de verrouillage d'un premier et d'un deuxième dispositif de limitation d'angle de rotation (13, 14) sont commandés au moyen d'une conduite de commande séparée, différente des conduits de fluide sous pression, et
- les états de verrouillage d'un troisième dispositif de limitation d'angle de rotation (12) sont commandés indépendamment d'un premier et d'un deuxième dispositif de limitation d'angle de rotation.

12. Procédé selon la revendication 11, **caractérisé en ce que** le premier et le deuxième dispositif de limitation d'angle de rotation (13, 14) sont transférés par évacuation de fluide sous pression hors de la conduite de commande séparée dans l'état verrouillé, ou sont maintenus dans celui-ci, et simultanément a lieu une sollicitation en fluide sous pression des chambres de pression (9, 10) agissant en tant que chambres de retard avec éjection simultanée de fluide sous pression hors des chambres de pression (9, 10) agissant en tant que chambres d'avance.

13. Procédé selon la revendication 11, **caractérisé en ce que** le premier et le deuxième dispositif de limitation d'angle de rotation (13, 14) sont transférés par sollicitation en fluide sous pression de la conduite de commande séparée dans l'état déverrouillé, ou sont maintenus dans celui-ci, et simultanément a lieu une sollicitation en fluide sous pression des chambres de pression (9, 10) agissant en tant que chambres d'avance avec éjection simultanée de fluide sous pression hors des chambres de pression (9, 10) agissant en tant que chambres de retard.

14. Procédé selon la revendication 11, **caractérisé en ce que** le premier et le deuxième dispositif de limitation d'angle de rotation (13, 14) sont transférés par sollicitation en fluide sous pression de la conduite de commande séparée dans l'état déverrouillé, ou sont maintenus dans celui-ci, et simultanément a lieu une sollicitation en fluide sous pression des chambres de pression (9, 10) agissant en tant que chambres de retard avec éjection simultanée de fluide sous pression hors des chambres de pression (9, 10) agissant en tant que chambres d'avance.

15. Procédé selon la revendication 11, **caractérisé en ce que** le premier et le deuxième dispositif de limitation d'angle de rotation (13, 14) sont maintenus par sollicitation en fluide sous pression de la conduite de commande séparée dans l'état déverrouillé et une interruption de l'alimentation en fluide sous pression aux chambres de pression (9, 10) et de l'évacuation de fluide sous pression hors des chambres de pression (9, 10) a lieu.
